# EUROPÄISCHE PATENTSCHRIFT

(11) **EP 1 229 209 B1**
(45) Veröffentlichungstag und Bekanntmachung des Hinweises auf die Patenterteilung: **09.05.2007**
(21) Anmeldenummer: 02002329.7
(22) Anmeldetag: 31.01.2002
(51) Int. Cl.: E06C 1/393, E06C 1/387

(54) **Klapptritt**
Foldable step ladder
Escabeau pliant

(30) Priorität: 01.02.2001 DE 10104407
(43) Veröffentlichungstag der Anmeldung: 07.08.2002
(73) Patentinhaber: LEIFHEIT Aktiengesellschaft, D-56377 Nassau (DE)
(72) Erfinder: Liebhardt, Günter, 68191 Leimen (DE); Lämmler, Thomas, 74915 Waibstadt-Daisbach (DE)

(56) Entgegenhaltungen:
- DE-U- 8 334 841
- FR-A- 454 605
- US-A- 3 083 786

## Beschreibung

### Stand der Technik

Die Erfindung betrifft einen Klapptritt entsprechend dem Oberbegriff des Anspruches 1. Ein derartiger Klapptritt ist der DE-U-83 34 841.7 zu entnehmen.

Die Konstruktion der zur Verbindung der beiden Trittstufen vorgesehenen Lenker ("Gestänge") bei dem bekannten Klapptritt ist derart, dass die Lenker in notwendiger Anpassung an deren Anbringung entweder auf der einen oder auf der anderen Seite der Trittstufen - unterschiedlich ausgeführt sein müssen. Dies bedeutet entsprechend erhöhten Fertigungsaufwand.

Femer ist bei der bekannten Lenkerkonstruktion nachteilig, dass an die beiden Anlenkpunkte angrenzende Bereiche dieser gestängeartigen Lenker an abgewinkelten Fortsätzen der Trittstufen unkontrolliert mehr oder weniger eng anliegen, so dass sich durch Auf- und Zuklappen des Klapptritts mit der Zeit unschöne Schleifspuren in den betreffenden Bereichen an den erwähnten abgewinkelten Fortsätzen der Trittstufen ergeben.

Im übrigen verläuft der Führungsschlitz in den Lenkem für den als Widerlager für die obere Trittstufe dienenden Stab mit einem gewissen, relativ geringen Abstand von der Verbindungslinie der beiden Anlenkpunkte eines Lenkers auf der dem Steigschenkel des Klapptritts abgekehrten Seite dieser Verbindungslinie in den Lenkem. Hiermit kann erreicht werden, dass die Anlenkpunkte zwischen oberer Trittstufe und den beiden Lenkem im Raum zwischen dem betreffenden abgewinkelten Fortsatz der Trittstufe und der diesem Fortsatz zugekehrten Seite des betreffenden Holmes des Stützschenkels liegen. Dies hat der Gebrauchssicherheit und einem gefälligen Äußeren des Klapptritts dienende Vorteile.

### Aufgabe

Der vorliegenden Erfindung liegt die Aufgabe zugrunde, den Fertigungsaufwand für die Lenker des Klapptritts zu verringern; femer soll erreicht werden, dass im Bereich der Anlenkstellen der Lenker an den abgewinkelten Fortsätzen der Trittstufen keine unschönen Schleifspuren mehr als Folge des Auf- und Zuklappens des Klapptrittes entstehen oder augenfällig sind.

### Lösung

Zur Lösung der vorstehend genannten Aufgabe wird die Erfindung entsprechend dem kennzeichnenden Teil des Anspruches 1 vorgeschlagen.

Eine zweckmäßige Ausgestaltung des Erfindungsgedankens ist im Anspruch 2 angegeben.

### Vorteile

Die erfindungsgemäße Lenkerkonstruktion ermöglicht es, dass der Lenker - unter Beibehaltung der Vorteile, die damit verbunden sind, dass der Führungsschlitz im Lenker für den als Widerlager für die obere Trittstufe dienenden Stab mit einem gewissen, relativ geringen Abstand von der Verbindungslinie der beiden Anlenkpunkte des Lenkers auf der dem Steigschenkel des Klapptritts abgekehrten Seite dieser Verbindungslinie im Lenker verläuft - sowohl auf der einen als auch auf der anderen Seite der Trittstufen angewendet werden kann, wobei überdies auch das Problem der erwähnten unschönen Schleifspuren beseitigt ist.

Natürlich sind derartige Lenker auch für drei- oder mehrstufige Klapptritte bzw. Leitern anwendbar.

### Beschreibung der Erfindung an einem Ausführungsbeispiel

Anhand der Fig. 1 bis 3 der Zeichnung wird die Erfindung im folgenden an einem Ausführungsbeispiel näher erläutert.

Es zeigen
- Fig. 1: einen erfindungsgemäßen Klapptritt im aufgeklappten Zustand in der Seitenansicht,
- Fig. 2: den Klapptritt nach Fig. 1 im zusammengeklappten Zustand und ebenfalls in der Seitenansicht, und
- Fig. 3: einen Teilbereich des Klapptritts nach den Fig. 1 und 2 entsprechend Schnittlinie III-III in Fig. 1 und in größerem Maßstab.

Die Fig. 1 und 2 zeigen einen Klapptritt 1, der im wesentlichen aus einem Steigschenkel 2, einem am Steigschenkel 2 angelenkten Stützschenkel 3 und zwischen Steig- und Stützschenkel 2 bzw. 3 angeordneten Trittstufen 4 und 5 sowie Lenkem 6 besteht.

Die Trittstufen 4, 5 sind über die Anlenkpunkte 7-10 mit den Lenkem 6 (die Zeichnung zeigt nur den einen der beiden die Trittstufen 4, 5 verbindenden Lenker) gelenkig verbunden, z.B. mittels nietartiger Verbindungsmittel. Dabei bilden die Anlenkpunkte 7-10 die Ecken eines Parallelogramms.

Der oberen Trittstufe 4 ist ein Widerlager in Form eines Stabes 11 zugeordnet, der in den beiden Holmen des Stützschenkels 3 befestigt ist und an dem sich über den Führungsschlitz 12 der Lenker 6 führt. - Die Trittstufe 4 stützt sich über einen nach unten abgewinkelten Fortsatz 4a auf dem Stab 11 ab.

Parallel zum Führungsschlitz 12 des Lenkers 6 und symmetrisch zu dessen die Anlenkpunkte 9 und 10 verbindender Längsachse 13 ist im Lenker ein weiterer Führungsschlitz 14 vorgesehen.

Zum Einhalten einer vorbestimmten Distanz zwischen dem Fortsatz 4a und den übrigen Bereichen des Lenkers 6 weist dieser an den Anlenkpunkten 9, 10 jeweils einen den Anlenkpunkt zentrisch und ringförmig umgebenden, erhabenen Bereich 15 bzw. 16 auf (siehe Fig. 3), der damit eine definierte und gleichbleibende Anlagefläche des Lenkers 6 am Fortsatz 4a der Trittstufe 4 bildet, die ein Entstehen unschöner Schleifspuren oder dgl. infolge von Klappbewegungen des Klapptritts 1 ausschließt.

Der im Lenker 6 außer dem Führungsschlitz 12 zusätzlich vorgesehene Führungsschlitz 14 ermöglicht eine Verwendung gleichartiger Lenker für beide Seiten der Trittstufen 4, 5 des Klapptritts 1, wobei jeweils die erwähnten erhabenen Bereiche 15 und 16 an dem betreffenden Fortsatz 4a bzw. 5a der Trittstufe 4 bzw. 5 anliegen. Auf diese Weise wird eine kostengünstige Fertigung der Lenker erreicht.

Zweckmäßig bestehen die Lenker 6 aus Flachmaterial, z.B. aus Stahlblech, wobei die erwähnten erhabenen Bereiche 15, 16 durch Einstanzungen oder dgl. gebildet sind.

## Patentansprüche

1. Klapptritt (1), bestehend aus einem Steigschenkel (2), einem am Steigschenkel (2) angelenkten Stützschenkel (3) und zwischen Steig- und Stützschenkel (2 bzw. 3) angeordneten, mit abgewinkelten Fortsätzen (4a, 5a) versehene Trittstufen (4, 5), die mit dem Steigschenkel (2) und den Lenkern (6) einer Lenkeranordnung gelenkig verbunden und zwischen diesen parallelogrammartig geführt sind und von denen der oberen Trittstufe (4) im Stützschenkel (3) ein Widerlager in Form eines Stabes (11) zugeordnet ist, der in einen Führungsschlitz (12) der an dieser Trittstufe (4) angreifenden Lenker (6) eingreift, wobei der den erwähnten Stab (11) führende Führungsschlitz (12) der Lenker (6) mit vorbestimmtem Abstand von der Verbindungslinie (13) der beiden Anlenkpunkte (9, 10) jedes Lenkers (6) auf der dem Steigschenkel (2) abgekehrten Seite dieser Verbindungslinie (Längsachse 13) in den Lenkern (6) verläuft, **dadurch gekennzeichnet, dass** die Lenker (6) an den Anlenkpunkten (9, 10) einen dem jeweils benachbarten, abgewinkelten Fortsatz (4a bzw. 5a) der betreffenden Trittstufe (4 bzw. 5) zugekehrten, eine vorbestimmte Distanz der übrigen Bereiche des betreffenden Lenkers (6) zu dem erwähnten Fortsatz (4a bzw. 5a) haltenden, erhabenen Bereich (15 bzw. 16) aufweisen und dass symmetrisch zur erwähnten Verbindungslinie (13) der Anlenkpunkte (9, 10) zwei Führungsschlitze (12, 14) in den Lenkern (6) vorgesehen sind.

2. Klapptritt nach Anspruch 2, **dadurch gekennzeichnet, dass** die Lenker (6) aus Flachmaterial, z.B. aus Stahlblech, bestehen und dass die erwähnten erhabenen Bereiche (15, 16) durch Einstanzungen oder dgl. gebildet sind.

## Claims

1. Stepladder (1) comprising a climbing leg (2), a supporting leg (3), which is articulated on the climbing leg (2), and steps (4, 5), which are arranged between the climbing and supporting legs (2 and 3), are provided with angled extensions (4a, 5a), are connected in an articulated manner to the climbing leg (2) and the links (6) of a link arrangement, and are guided between these in a manner of the parallelogram, and of which the top step (4) is assigned, in the supporting leg (3) an abutment in the form of a rod (11), which engages in a guide slot (12) of the links (6) acting on said step (4), the guide slot (12) of the links (6) which guides the abovementioned rod (11) running in the links (6) at a predetermined spacing from the connecting line (13) between the two points of articulation (9, 10) of each link (6), on that side of this connecting line (longitudinal axis 13) which is directed away from the climbing leg (2), **characterized in that**, at the points of articulation (9, 10), the links (6) have a raised region (15 and 16) which is directed towards the respectively adjacent angled extension (4a or 5a, respectively) of the relevant step (4 or 5, respectively) and retains a predetermined distance between the rest of the regions of the relevant link (6) and the abovementioned extention (4a or 5a, respectively), and **in that** two guide slots (12, 14) are provided in the links (6) symmetrically in relation to the abovementioned connecting line (13) between the points of articulation (9, 10).

2. Stepladder according to Claim 1, **characterized in that** the links (6) consist of flat material, e.g. of sheet steel, and **in that** the abovementioned raised regions (15, 16) are formed by punching or the like.

## Revendications

1. Escabeau pliant (1) constitué d'un montant d'escalier (2), d'un montant de support (3) articulé au montant d'escalier (2) et de marches (4, 5) disposées entre le montant d'escalier et le montant de support (2, respectivement 3), pourvues de saillies coudées (4a, 5a), qui sont connectées de manière articulée au montant d'escalier (2) et aux bras pivotants (6) d'un agencement de bras pivotants et qui sont guidées entre ceux-ci en forme de parallélogramme et où une contre-butée en forme de barre (11) est associée à la marche supérieure (4) dans le montant de support (3), cette contre-butée venant en prise dans une fente de guidage (12) des bras pivotants (6) s'engageant avec cette marche (4), la fente de guidage (12) des bras pivotants (6) guidant ladite barre (11) s'étendant à une distance prédéterminée de la ligne de connexion (13) des deux points d'articulation (9, 10) de chaque bras pivotant (6) du côté de cette ligne de connexion (axe longitudinal 13) opposé au montant d'escalier (2) dans les bras pivotants (6), **caractérisé en ce que** les bras pivotants (6) présentent, au niveau des points d'articulation (9, 10), une région rehaussée (15, respectivement 16) tournée vers la saillie coudée respectivement adjacente (4a, respectivement 5a) de la marche concernée (4, respectivement 5), maintenant une distance prédéterminée des autres régions du bras pivotant concerné (6) à la saillie mentionnée (4a, respectivement 5a), et **en ce que** deux fentes de guidage (12, 14) sont prévues dans les bras pivotants (6), symétriquement par rapport à la ligne de connexion mentionnée (13) des points d'articulation (9, 10).

2. Escabeau pliant selon la revendication 1, **caractérisé en ce que** les bras pivotants (6) sont constitués d'un matériau plat, par exemple de tôle d'acier, et **en ce que** lesdites régions rehaussées (15, 16) sont formées par des poinçonnages ou similaires.
